# EUROPÄISCHE PATENTSCHRIFT

(11) **EP 3 221 441 B1**
(45) Veröffentlichungstag und Bekanntmachung des Hinweises auf die Patenterteilung: **07.08.2019**
(21) Anmeldenummer: 15790539.9
(22) Anmeldetag: 04.11.2015
(51) Int. Cl.: C11D 3/39, C11D 17/04

(54) **WASSERLÖSLICH UMHÜLLTES PORTIONSWASCHMITTEL**
WATER-SOLUBLE PACKAGED UNIT DOSE DETERGENT COMPOSITION
DÉTERGENT EN DOSE UNITAIRE À EMBALLAGE HYDROSOLUBLE

(30) Priorität: 17.11.2014 DE 102014223360
(43) Veröffentlichungstag der Anmeldung: 27.09.2017
(73) Patentinhaber: Henkel AG & Co. KGaA, 40589 Düsseldorf (DE)
(72) Erfinder: DREJA, Michael, 41469 Neuss (DE); HÄTZELT, André, 40591 Düsseldorf (DE); WEIDE, Mirko, 40223 Düsseldorf (DE)
(86) Internationale Anmeldenummer: PCT/EP2015/075658
(87) Internationale Veröffentlichungsnummer: WO 2016/078913

(56) Entgegenhaltungen:
- WO-A1-2012/000846
- WO-A1-2012/080088
- DE-A1-102012 219 359
- US-A- 5 160 654
- US-A1- 2011 240 510

## Beschreibung

Die vorliegende Erfindung betrifft portionierte Waschmittel, die in einer wasserlöslichen Umhüllung vorliegen und eine Kombination aus peroxidischem Bleichmittel und bestimmtem bleichverstärkendem Wirkstoff enthalten.

Moderne Waschmittel werden oft in flüssiger Form angeboten und/oder bei tiefen Temperaturen verwendet. Da Flüssigwaschmittel in der Regel keine Bleichmittel enthalten und herkömmliche in festen Mitteln verwendete Bleichsysteme oft erst bei höheren Temperaturen ihre volle Wirksamkeit erreichen, kann es dadurch an der gewünschten Bleichleistung und Hygieneleistung mangeln. Langfristig kann dies zu Verkeimungen von Waschmaschinen und von Textilien und zum Biofilmaufbau in Waschmaschinen führen. Es wird verschiedentlich empfohlen, dem durch gelegentliches Waschen mit einem Vollwaschmittel bei hoher Temperatur zu begegnen. Manche sogenannte Vollwaschmittel enthalten aber zunehmend weniger Bleichekomponenten, so dass der Zusatz von Waschmitteladditiven mit höherem Bleichmittelgehalt vonnöten ist, um eine gute Bleich- und Hygienewirkung zu erzielen. Waschen bei hohen Temperaturen ist außerdem nicht nachhaltig.

Bleichmittel und Bleichaktivatoren, insbesondere wenn sie gleichzeitig nebeneinander vorliegen, weisen oft nur eine begrenzte Lagerstabilität auf. So reduziert sich in peroxidischen Bleichmitteln der Gehalt an Persauerstoff im Laufe der Lagerung signifikant, ebenso der Gehalt an Bleichaktivatoren wie TAED. Falls Enzyme vorhanden sind, reduziert sich deren Aktivität im Laufe der Lagerung in der Regel ebenfalls. Daher bietet es sich an, verschiedene Aktivkomponenten besonders zu schützen, wenn sie in Teilchenform vorliegen zum Beispiel durch Beschichten, oder räumlich voneinander zu trennen. Das Beschichten oder Verkapseln der Inhaltsstoffe ist eine mögliche, aber aufwändige und damit teure Lösung.

Herkömmliche Bleichsysteme auf Basis von Bleichmitteln wie beispielsweise Natriumpercarbonat und unter Perhydrolysebedingungen Peroxocarbonsäuren bildende Bleichaktivatoren wie beispielsweise Tetraacetylethylendiamin zeigen erst ab etwa 40°C eine akzeptable Wirkung, die mit steigender Temperatur zunimmt. Ziel ist es jedoch, dem Konsumenten eine Bleichleistung bei niedrigen Temperaturen von etwa 20°C oder 30°C ohne oder mit nur akzeptabler Schädigung des Waschgutes zur Verfügung zu stellen. Dafür ist es notwendig, einen bleichverstärkenden Wirkstoff einzusetzen, der gute Wirkung bei niedrigen Temperaturen aufweist, aber keine hohe Schädigung oder Nassreißkraftverlust des Gewebes (wie zum Beispiel manche Mn-haltigen Katalysatoren) verursacht.

Aus der internationalen Patentanmeldung WO 2009/124855 sind Metallkomplexe mit Acylhydrazon-Liganden bekannt, die elektronenziehende Substituenten in der Nähe der Acylgruppe tragen. Aus der internationalen Patentanmeldung WO 2012/080088 sind Acylhydrazone mit cyclischen Ammoniumgruppen als Substituenten in der Nähe der Acylgruppe bekannt. Die US-amerikanische Patentanmeldung US 2011/0240510 A1 betrifft portionsweise verpackte Waschmittel, die eine flüssige Komponente enthalten, die gegebenenfalls eine zusätzliche feste Komponente in der Flüssigkeit suspendiert oder in einem separaten Kompartiment aufweisen kann, wobei Isochinolinium-Salze Teil der flüssigen oder festen Komponente sein können. Aus der Patentanmeldung DE 10 2012 219 359 A1 ist die Verbesserung der antimkrobiellen Wirksamkeit von Wasch- und Reinigungsmitteln durch eine Kombination aus persauerstoffhaltigen Bleichmittel und Acylhydrazon bekannt.

Gegenstand der vorliegenden Erfindung ist ein portionsweise in eine Umhüllung aus wasserlöslichem Material verpacktes Waschmittel, das eine Kombination aus peroxidischem Bleichmittel und Acylhydrazon der allgemeinen Formel (I), in der R¹ für eine CF₃ oder für eine C₁₋₂₃-Alkyl-, C₂₋₂₈-Alkenyl-, C₂₋₂₂-Alkinyl-, C₃₋₁₂-Cycloalkyl-, C₃₋₁₂-Cycloalkenyl-, Phenyl-, Naphthyl-, C₇₋₉-Aralkyl, C₃₋₂₀-Heteroalkyl- oder C₃₋₁₂-Cycloheteroalkyl-gruppe,
R² und R³ unabhängig voneinander für Wasserstoff oder eine gegebenenfalls substituierte C₁₋₂₈-Alkyl-, C₂₋₂₈-Alkenyl-, C₂₋₂₂-Alkinyl-, C₃₋₁₂-Cycloalkyl-, C₃₋₁₂-Cycloalkenyl-, C₇₋₉-Aralkyl-, C₃₋₂₈-Heteroalkyl-, C₃₋₁₂-Cycloheteroalkyl-, C₅₋₁₆-Heteroaralkyl-, Phenyl-, Naphthyl- oder Heteroarylgruppe oder R2 und R3 zusammen mit dem sie verbindenden Kohlenstoffatom für einen gegebenenfalls substituierten 5-, 6-, 7-, 8- oder 9-gliedrigen Ring, der gegebenenfalls Heteroatome enthalten kann, und
R⁴ für Wasserstoff oder eine C₁₋₂₈-Alkyl-, C₂₋₂₈-Alkenyl-, C₂₋₂₂-Alkinyl-, C₃₋₁₂-Cycloalkyl-, C₃₋₁₂-Cycloalkenyl-, C₇₋₉-Aralkyl-, C₃₋₂₀-Heteroalkyl-, C₃₋₁₂-Cycloheteroalkyl-, C₅₋₁₆-Heteroaralkylgruppe oder eine gegebenenfalls substituierte Phenyl- oder Naphthyl- oder Heteroarylgruppe stehen, enthält, wobei die erste Kammer eine flüssige und die zweite Kammer eine feste Teilzusammensetzung enthält und sich die Teilzusammensetzungen mindestens in einem Inhaltsstoff und/oder in dem Gehalt mindestens eines Inhaltsstoffes unterscheiden, und wobei eine Teilzusammensetzung Acylhydrazon aufweist und eine getrennt davon vorliegende weitere Teilzusammensetzung peroxidisches Bleichmittel aufweist, wobei dann die erstgenannte Teilzusammensetzung kein peroxidisches Bleichmittel und die zweitgenannte Teilzusammensetzung kein Acylhydrazon aufweist, und dass die Teilzusammensetzung, in der sich das Acylhydrazon befindet, einen pH-Wert bis zu pH 7 und die Teilzusammensetzung, in der sich das peroxidische Bleichmittel befindet, einen pH-Wert von über pH 7 aufweist.

Die Acylhydrazone können in E- oder Z-Konfiguration vorliegen; wenn R² Wasserstoff ist, kann die Verbindung der allgemeinen Formel (I) in einer ihrer tautomeren Formen oder als Mischung aus diesen vorliegen.

In den Verbindungen der allgemeinen Formel (I) ist R² vorzugsweise Wasserstoff. R¹ und/oder R³ ist vorzugsweise eine mit einer elektronenziehenden Gruppe substituierte Methyl-, Phenyl- oder Naphthylgruppe. R⁴ ist vorzugsweise Wasserstoff. Als elektronenziehende Gruppe kommt vorzugsweise eine Ammoniumgruppe in Frage, die gegebenenfalls Alkyl- oder Hydroxyalkylgruppen trägt oder unter Einschluss des eine Alkylgruppe tragenden N-Atoms als gegebenenfalls weitere Heteroatome tragende Heterocyloalkylgruppe ausgebildet ist.

Ein weiterer Gegenstand der Erfindung ist in Anspruch 2 beschrieben.

Zu den Acylhydrazonen gehören solche der allgemeinen Formel (II), in der R¹ für eine C₁₋₄-Alkylgruppe, die einen Substituenten ausgewählt aus trägt, in dem R¹⁰ für Wasserstoff oder eine C₁₋₂₃-Alkyl-, C₂₋₂₈-Alkenyl-, C₂₋₂₂-Alkinyl-, C₃₋₁₂-Cycloalkyl-, C₃₋₁₂-Cycloalkenyl-, C₇₋₉-Aralkyl-, C₃₋₂₀-Heteroalkyl-, C₃₋₁₂-Cycloheteroalkyl-, C₅₋₁₆-Heteroaralkylgruppe und A⁻ für das Anion einer organischen oder anorganischen Säure steht,
R² und R⁴ die für Formel (I) angegebenen Bedeutung haben und
R⁵, R⁶, R⁷ und R⁸ unabhängig voneinander für R¹, Wasserstoff, Halogen, eine Hydroxy-, eine Amino-, eine gegebenenfalls substituierte N-mono-oder di-C₁₋₄-alkyl- oder C₂₋₄-hydroxyalkyl-amino-, N-Phenyl- oder N-Naphthyl-amino-, C₁₋₂₃-Alkyl-, C₁₋₂₈-Alkoxy-, Phenoxy-, C₂₋₂₈-Alkenyl-, C₂₋₂₂-Alkinyl-, C₃₋₁₂-Cycloalkyl-, C₃₋₁₂-Cycloalkenyl-, C₇₋₉-Aralkyl-, C₃₋₂₀-Heteroalkyl-, C₃₋₁₂-Cycloheteroalkyl-, C₅₋₁₆-Heteroaralkyl-, Phenyl- oder Naphthylgruppe stehen, wobei die Substituenten ausgewählt werden aus C₁₋₄-Alkyl-, C₁₋₄-Alkoxy-, Hydroxy-, Sulfo-, Sulfato-, Halogen-, Cyano-, Nitro-, Carboxy-, Phenyl-, Phenoxy-, Naphthoxy-, Amino-, N-mono-oder di-C₁₋₄-alkyl- oder C₂₋₄-hydroxyalkyl-amino-, N-Phenyl- oder N-Naphthyl-aminogruppen, oder
R⁵ und R⁶ oder R⁶ und R⁷ oder R⁷ und R⁸ unter Ausbildung von 1, 2 oder 3 carbocyclischen oder O-, NR¹⁰- oder S-heterocyclischen, gegebenenfalls aromatischen und/oder gegebenenfalls C₁₋₆-alkylsubstituierten Ringen miteinander verbunden sind.

Das Anion A⁻ ist vorzugsweise Carboxylat wie Lactat, Citrat, Tartrat oder Succinat, Perchlorat, Tetrafluoroborat, Hexafluorophosphat, Alkylsulfonat, Alkylsulfat, Hydrogensulfat, Sulfat, Dihydrogenphosphat, Hydrogenphosphat, Phosphat, Isocyanat, Rhodanid, Nitrat, Fluorid, Chlorid, Bromid, Hydrogencarbonat oder Carbonat, wobei bei mehrwertigen Anionen der Ladungsausgleich durch die Anwesenheit zusätzlicher Kationen wie Natrium- oder Ammoniumionen erreicht werden kann.

Besonders bevorzugt ist das Acylhydrazon der Formel (III),

Die Acylhydrazone werden vorzugsweise in partikulärer Form eingesetzt, wobei sie mit Hilfe von im Prinzip üblichen Verfahren mit Hilfe von im Prinzip üblichen Konfektionierhilfsmitteln wie Trägermaterialien und Beschichtungsmitteln in eine gewünschte Teilchenform überführt werden können. Vorzugsweise weisen Acylhydrazon-Partikel eine Teilchengröße im Bereich von 10 µm bis 5000 µm, insbesondere von 50 µm bis 1000 µm und/oder eine Dichte von 0,85 g/cm³ bis 4,9 g/cm³, insbesondere von 0,91 g/cm³ bis 2,7 g/cm³ auf. In erfindungsgemäßen Mitteln sind vorzugsweise von 0,01 Gew.-% bis 5 Gew.-%, insbesondere 0,05 Gew.-% bis 0,5 Gew.-% Acylhydrazon enthalten.

Als geeignete peroxidische Bleichmittel kommen insbesondere organische Persäuren oder persaure Salze organischer Säuren, wie Phthalimidopercapronsäure, Perbenzoesäure, Monoperoxyphthalsäure, und Diperdodecandisäure sowie deren Salze wie Magnesiummonoperoxyphthalat, Diacylperoxide, Wasserstoffperoxid und unter den Einsatzbedingungen Wasserstoffperoxid abgebende anorganische Salze, wie Alkaliperborat, Alkalipercarbonat und/oder Alkalipersilikat, und Wasserstoffperoxid-Einschlußverbindungen, wie H₂O₂-Harnstoffaddukte, sowie Mischungen aus diesen in Betracht. Wasserstoffperoxid kann dabei auch mit Hilfe eines enzymatischen Systems, das heißt einer Oxidase und ihres Substrats, erzeugt werden. Sofern feste Persauerstoffverbindungen eingesetzt werden sollen, können diese in Form von Pulvern oder Granulaten verwendet werden, die auch in im Prinzip bekannter Weise umhüllt sein können. Besonders bevorzugt wird Alkalipercarbonat, Alkaliperborat-Monohydrat oder Wasserstoffperoxid eingesetzt. Ein in im Rahmen der Erfindung einsetzbares Waschmittel enthält peroxidisches Bleichmittel in Mengen von vorzugsweise bis zu 60 Gew.-%, insbesondere von 5 Gew.-% bis 50 Gew.-% und besonders bevorzugt von 15 Gew.-% bis 30 Gew.-% oder alternativ von 2,5 Gew.-% bis 20 Gew.-%, wobei Natriumpercarbonat das besonders bevorzugte peroxidische Bleichmittel ist. Vorzugsweise weisen peroxidische Bleichmittel-Partikel eine Teilchengröße im Bereich von 10 µm bis 5000 µm, insbesondere von 50 µm bis 1000 µm und/oder eine Dichte von 0,85 g/cm³ bis 4,9 g/cm³, insbesondere von 0,91 g/cm³ bis 2,7 g/cm³ auf.

Eine Portion ist eine eigenständige Dosiereinheit mit mindestens einer Kammer, in der zu dosierendes Gut enthalten ist. Eine Kammer ist ein durch Wandungen (zum Beispiel durch eine Folie) abgegrenzter Raum, welcher auch ohne das zu dosierende Gut (gegebenenfalls unter Veränderung seiner Form) existieren kann. Bei einer Oberflächenbeschichtung oder einer Schicht einer Oberflächenbeschichtung handelt es sich somit nicht um eine Umhüllung gemäß der vorliegenden Erfindung.

Die Wandungen der Kammer sind aus einem wasserlöslichen Material. Die Wasserlöslichkeit des Materials kann mit Hilfe eines in einem quadratischen Rahmen (Kantenlänge auf der Innenseite: 20 mm) fixierten quadratischen Films des besagten Materials (Film: 22 x 22 mm mit einer Dicke von 76 µm) nach dem folgenden Messprotokoll bestimmt werden. Besagter gerahmter Film wird in 800 ml auf 20 °C temperiertes, destilliertes Wasser in einem 1 Liter Becherglas mit kreisförmiger Bodenfläche (Fa. Schott, Mainz, Becherglas 1000 ml, niedrige Form) eingetaucht, so dass die Fläche des eingespannten Films im rechten Winkel zur Bodenfläche des Becherglases angeordnet ist, die Oberkante des Rahmens 1 cm unter der Wasseroberfläche ist und die Unterkante des Rahmens parallel zur Bodenfläche des Becherglases derart ausgerichtet ist, dass die Unterkante des Rahmens entlang des Radius der Bodenfläche des Becherglases verläuft und die Mitte der Unterkante des Rahmens über der Mitte des Radius des Becherglasbodens angeordnet ist. Das Material löst sich unter Rühren (Rührgeschwindigkeit Magnetrührer 300 rpm, Rührstab: 5 cm lang) innerhalb von 600 Sekunden derart auf, dass mit dem bloßen Auge keine einzelnen festförmigen Partikel mehr sichtbar sind.

Die Wandungen der Kammern und damit die wasserlöslichen Umhüllungen der erfindungsgemäßen Waschmittel werden vorzugsweise durch ein wasserlösliches Folienmaterial gebildet. Solche wasserlöslichen Verpackungen können entweder durch Verfahren des vertikalen Formfüllversiegelns oder durch Warmformverfahren hergestellt werden.

Das Warmformverfahren schließt im Allgemeinen das Formen einer ersten Lage aus einem wasserlöslichen Folienmaterial zum Bilden von Ausbuchtungen zum Aufnehmen einer Zusammensetzung darin, Einfüllen der Zusammensetzung in die Ausbuchtungen, Bedecken der mit der Zusammensetzung gefüllten Ausbuchtungen mit einer zweiten Lage aus einem wasserlöslichen Folienmaterial und Versiegeln der ersten und zweiten Lagen miteinander zumindest um die Ausbuchtungen herum ein.

Das wasserlösliche Folienmaterial wird vorzugsweise ausgewählt aus Polymeren oder Polymergemischen. Die Umhüllung kann aus einer oder aus zwei oder mehr Lagen von wasserlöslichem Folienmaterial gebildet werden. Die wasserlöslichen Folienmaterialien der ersten Lage und der weiteren Lagen, falls vorhanden, können gleich oder unterschiedlich sein.

Es ist bevorzugt, dass die wasserlösliche Umhüllung Polyvinylalkohol oder ein Polyvinylalkoholcopolymer enthält; besonders bevorzugt besteht sie aus Polyvinylalkohol oder Polyvinylalkoholcopolymer.

Wasserlösliche Folien zur Herstellung der wasserlöslichen Umhüllung basieren bevorzugt auf einem Polyvinylalkohol oder einem Polyvinylalkoholcopolymer, dessen Molekulargewicht im Bereich von 10.000 bis 1.000.000 gmol⁻¹, vorzugsweise von 20.000 bis 500.000 gmol⁻¹, besonders bevorzugt von 30.000 bis 100.000 gmol⁻¹ und insbesondere von 40.000 bis 80.000 gmol⁻¹ liegt.

Die Herstellung von Polyvinylalkohol geschieht üblicherweise durch Hydrolyse von Polyvinylacetat, da der direkte Syntheseweg nicht möglich ist. Ähnliches gilt für Polyvinylalkoholcopolymere, die aus entsprechend aus Polyvinylacetatcopolymeren hergestellt werden. Bevorzugt ist, wenn wenigstens eine Lage der wasserlöslichen Umhüllung einen Polyvinylalkohol umfasst, dessen Hydrolysegrad 70 bis 100 Mol-%, vorzugsweise 80 bis 90 Mol-%, besonders bevorzugt 81 bis 89 Mol-% und insbesondere 82 bis 88 Mol-% ausmacht.

Einem zur Herstellung der wasserlöslichen Umhüllung geeigneten Folienmaterial können zusätzlich Polymere, ausgewählt aus der Gruppe umfassend Acrylsäure-haltige Polymere, Polyacrylamide, Oxazolin-Polymere, Polystyrolsulfonate, Polyurethane, Polyester, Polyether, Polymilchsäure, und/oder Mischungen der vorstehenden Polymere, zugesetzt sein. Auch die Copolymerisation von solchen Polymeren zugrundeliegenden Monomeren, einzeln oder in Mischungen aus zweien oder mehreren, mit Vinylacetat ist möglich.

Bevorzugte Polyvinylalkoholcopolymere umfassen neben Vinylalkohol eine ethylenisch ungesättigte Carbonsäure, deren Salz oder deren Ester. Besonders bevorzugt enthalten solche Polyvinylalkoholcopolymere neben Vinylalkohol Acrylsäure, Methacrylsäure, Acrylsäureester, Methacrylsäureester oder Mischungen daraus; unter den Estern sind C₁₋₄-Alkylester oder -Hydroxyalkylester bevorzugt. Ebenso bevorzugte Polyvinylalkoholcopolymere umfassen neben Vinylalkohol als weitere Monomere ethylenisch ungesättigte Dicarbonsäuren. Geeignete Dicarbonsäure sind beispielsweise Itaconsäure, Maleinsäure, Fumarsäure und Mischungen daraus, wobei Itaconsäure besonders bevorzugt ist.

Geeignete wasserlösliche Folien zum Einsatz in den Umhüllungen der wasserlöslichen Verpackungen gemäß der Erfindung sind Folien, die von der Firma MonoSol LLC beispielsweise unter der Bezeichnung M8630, C8400 oder M8900 vertrieben werden. Andere geeignete Folien umfassen Folien mit der Bezeichnung Solublon® PT, Solublon® GA, Solublon® KC oder Solublon® KL von der Aicello Chemical Europe GmbH oder die Folien VF-HP von Kuraray.

Die Waschmittelportion, umfassend das Waschmittel und die wasserlösliche Umhüllung, weist zwei Kammern auf.

Die wasserlösliche Umhüllung weist zwei Kammern auf. Die erste Kammer enthält eine flüssige und die zweite Kammer eine feste Teilzusammensetzung.

Vorzugsweise weist die Teilzusammensetzung, in der sich das Acylhydrazon befindet, einen von pH 2 bis pH 4, und die Teilzusammensetzung, in der sich das peroxidische Bleichmittel befindet, einen pH-Wert von pH 9 bis pH 12, auf; sofern es sich bei den Teilzusammensetzungen nicht um wasserhaltige Flüssigkeiten handelt, wird der pH-Wert in wässrigen Lösungen von 0,5 g/l der jeweiligen Teilzusammensetzung bestimmt, ansonsten in der wasserhaltigen Flüssigkeit als solcher.

Das Waschmittel ist portionsweise in einer wasserlöslichen Umhüllung verpackt, so dass der Anwender für eine Waschanwendung eine oder gewünschtenfalls mehrere, vorzugsweise eine, der Portionen in die Waschmaschine, insbesondere deren Einspülkammer, oder in ein Behältnis zur Durchführung eines Handwaschverfahrens geben kann. Derartige Portionspackungen erfüllen den Wunsch des Verbrauchers nach vereinfachter Dosierung. Nach Zugabe von Wasser löst sich das Umhüllungsmaterial auf, so dass die Waschmittelinhaltsstoffe freigesetzt werden und in der Waschflotte ihre Wirkung entfalten können. Vorzugsweise wiegt eine wasserlöslich umhüllte Portion 10 g bis 35 g, insbesondere 12 g bis 28 g und besonders bevorzugt 12 g bis 15 g, wobei auf den in der Gewichtsangabe enthaltenen Anteil der wasserlöslichen Umhüllung 0,3 g bis 2,5 g, insbesondere 0,7 g bis 1,2 g entfallen.

Zusätzlich zu Acylhydrazon und peroxidischem Bleichmittel kann das Waschmittel weitere Inhaltsstoffe enthalten, welche die anwendungstechnischen und/oder ästhetischen Eigenschaften des Mittels weiter verbessern. Im Rahmen der vorliegenden Erfindung enthält das Waschmittel vorzugsweise zusätzlich einen oder mehrere Stoffe aus der Gruppe der nichtionische Tenside, anionischen Tenside, Gerüststoffe, Bleichaktivatoren, Enzyme, Elektrolyte, pH-Stellmittel, Parfüme, Parfümträger, Fluoreszenzmittel, Farbstoffe, Hydrotope, Schauminhibitoren, Antiredepositionsmittel, Vergrauungsinhibitoren, Einlaufverhinderer, Knitterschutzmittel, Farbübertragungsinhibitoren, antimikrobiellen Wirkstoffe, nicht-wässrigen Lösungsmittel, Germizide, Fungizide, Antioxidantien, Konservierungsmittel, Korrosionsinhibitoren, Antistatika, Bittermittel, Bügelhilfsmittel, Phobier- und Imprägniermittel, Haut-pflegende Wirkstoffe, Quell- und Schiebefestmittel, weichmachenden Komponenten sowie UV-Absorber.

Als zusätzlich zu dem Acylhydrazon bleichaktivierende, unter Perhydrolysebedingungen Peroxocarbonsäure-liefernde Verbindung können insbesondere Verbindungen, die unter Perhydrolysebedingungen gegebenenfalls substituierte Perbenzoesäure und/oder aliphatische Peroxocarbonsäuren mit 1 bis 12 C-Atomen, insbesondere 2 bis 4 C-Atomen ergeben, allein oder in Mischungen, eingesetzt werden. Geeignet Bleichaktivatoren, die O- und/oder N-Acylgruppen insbesondere der genannten C-Atomzahl und/oder gegebenenfalls substituierte Benzoylgruppen tragen. Bevorzugt sind mehrfach acylierte Alkylendiamine, insbesondere Tetraacetylethylendiamin (TAED), acylierte Glykolurile, insbesondere Tetraacetylglykoluril (TAGU), acylierte Triazinderivate, insbesondere 1,5-Diacetyl-2,4-dioxohexahydro-1,3,5-triazin (DADHT), N-Acylimide, insbesondere N-Nonanoylsuccinimid (NOSI), acylierte Phenolsulfonate oder -carboxylate beziehungsweise die Sulfon- oder Carbonsäuren von diesen, insbesondere Nonanoyl- oder Isononanoyl- oder Lauroyloxybenzolsulfonat (NOBS beziehungsweise iso-NOBS beziehungsweise LOBS) oder Decanoyloxybenzoat (DOBA), deren formale Kohlensäureesterderivate wie 4-(2-Decanoyloxyethoxycarbonyloxy)-benzolsulfonat (DECOBS), acylierte mehrwertige Alkohole, insbesondere Triacetin, Ethylenglykoldiacetat und 2,5-Di-acetoxy-2,5-dihydrofuran sowie acetyliertes Sorbitol und Mannitol und deren Mischungen (SOR-MAN), acylierte Zuckerderivate, insbesondere Pentaacetylglukose (PAG), Pentaacetyl-fruktose, Tetraacetylxylose und Octaacetyllactose, acetyliertes, gegebenenfalls N-alkyliertes Glucamin und Gluconolacton, und/oder N-acylierte Lactame, beispielsweise N-Benzoylcaprolactam.

Zusätzlich zu den Verbindungen, die unter Perhydrolysebedingungen Peroxocarbonsäuren bilden, oder an deren Stelle können weitere bleichaktivierende Verbindungen, wie beispielsweise Nitrile, aus denen sich unter Perhydrolysebedingungen Perimidsäuren bilden, vorhanden sein. Dazu gehören insbesondere Aminoacetonitrilderivate mit quaterniertem Stickstoffatom gemäß der Formel in der R¹ für -H, -CH₃, einen C₂₋₂₄-Alkyl- oder -Alkenylrest, einen substituierten C₁₋₂₄-Alkyl- oder C_{2- 24}-Alkenylrest mit mindestens einem Substituenten aus der Gruppe -Cl, -Br, -OH, -NH₂, -CN und-N⁽⁺⁾-CH₂-CN, einen Alkyl- oder Alkenylarylrest mit einer C₁₋₂₄-Alkylgruppe, oder für einen substituierten Alkyl- oder Alkenylarylrest mit mindestens einer, vorzugsweise zwei, gegebenenfalls substituierten C₁₋₂₄-Alkylgruppe(n) und gegebenenfalls weiteren Substituenten am aromatischen Ring steht, R² und R³ unabhängig voneinander ausgewählt sind aus -CH₂-CN, -CH₃, -CH₂-CH₃, CH₂-CH2-CH₃, -CH(CH₃)-CH₃,-CH₂-OH, -CH₂-CH₂-OH, -CH(OH)-CH₃, -CH₂-CH₂-CH₂-OH, -CH₂-CH(OH)-CH₃, -CH(OH)-CH₂-CH₃, -(CH₂CH₂-O)ₙH mit n = 1, 2, 3, 4, 5 oder 6, R⁴ und R⁵ unabhängig voneinander eine voranstehend für R¹, R² oder R³ angegebene Bedeutung haben, wobei mindestens 2 der genannten Reste, insbesondere R² und R³, auch unter Einschluss des Stickstoffatoms und gegebenenfalls weiterer Heteroatome ringschließend miteinander verknüpft sein können und dann vorzugsweise einen Morpholino-Ring ausbilden, und X ein ladungsausgleichendes Anion, vorzugsweise ausgewählt aus Benzolsulfonat, Toluolsulfonat, Cumolsulfonat, den C₉₋₁₅-Alkylbenzolsulfonaten, den C₁₋₂₀-Alkylsulfaten, den C₈₋₂₂-Carbonsäure-methylestersulfonaten, Sulfat, Hydrogensulfat und deren Gemischen, ist, können eingesetzt werden. Unter Perhydrolysebedingungen Peroxocarbonsäuren oder Perimidsäuren bildende Bleichaktivatoren sind vorzugsweise in Mengen von über 0 Gew.-% (beispielsweise 0,01 Gew.-%) bis zu 25 Gew.-%, insbesondere 0,5 Gew.-% bis 10 Gew.-% in im Rahmen der Erfindung einsetzbaren Waschmitteln vorhanden. Vorzugsweise weisen Bleichaktivator-Partikel eine Teilchengröße im Bereich von 10 µm bis 5000 µm, insbesondere von 50 µm bis 1000 µm und/oder eine Dichte von 0,85 g/cm³ bis 4,9 g/cm³, insbesondere von 0,91 g/cm³ bis 2,7 g/cm³ auf. Falls das Waschmittel aus mehreren in einer wasserlöslichen Umhüllung mit zwei oder mehr Kammern enthaltenen Teilzusammensetzungen besteht, kann der unter Perhydrolysebedingungen Peroxocarbonsäure oder Perimidsäure bildende Bleichaktivator in der das Acylhydrazon enthaltenden Teilzusammensetzung oder vorzugsweise in der in diesem Fall aus teilchenförmigen Bestandteilen bestehenden, das peroxidische Bleichmittel enthaltenden Teilzusammensetzung enthalten sein.

Die zusätzliche Anwesenheit von bleichkatalysierenden Übergangsmetallkomplexen ist möglich. Diese werden vorzugsweise unter den Cobalt-, Eisen-, Kupfer-, Titan-, Vanadium-, Mangan- und Rutheniumkomplexen ausgewählt. Als Liganden in derartigen Übergangsmetallkomplexen kommen sowohl anorganische als auch organische Verbindungen in Frage, zu denen neben Carboxylaten insbesondere Verbindungen mit primären, sekundären und/oder tertiären Amin- und/oder Alkohol-Funktionen, wie Pyridin, Pyridazin, Pyrimidin, Pyrazin, Imidazol, Pyrazol, Triazol, 2,2'-Bispyridylamin, Tris-(2-pyridylmethyl)amin, 1,4,7-Triazacyclononan, 1,4,7-Trimethyl-1,4,7-triazacyclononan, 1,5,9-Trimethyl-1,5,9-triazacyclododecan, (Bis-((1-methylimidazol-2-yl)-methyl))-(2-pyridylmethyl)-amin, N,N'-(Bis-(1-methylimidazol-2-yl)-methyl)-ethylendiamin, N-Bis-(2-benzimidazolylmethyl)-aminoethanol, 2,6-Bis-(bis-(2-benzimidazolylmethyl)aminomethyl)-4-methylphenol, N,N,N',N'-Tetrakis-(2-benzimidazolylmethyl)-2-hydroxy-1,3-diaminopropan, 2,6-Bis-(bis-(2-pyridylmethyl)aminomethyl)-4-methylphenol, 1,3-Bis-(bis-(2-benzimidazolyl-methyl)aminomethyl)-benzol, Sorbitol, Mannitol, Erythritol, Adonitol, Inositol, Lactose, und gegebenenfalls substituierte Salene, Porphine und Porphyrine gehören. Zu den anorganischen Neutralliganden gehören insbesondere Ammoniak und Wasser. Falls nicht sämtliche Koordinationsstellen des Übergangsmetallzentralatoms durch Neutralliganden besetzt sind, enthält der Komplex weitere, vorzugsweise anionische und unter diesen insbesondere ein- oder zweizähnige Liganden. Zu diesen gehören insbesondere die Halogenide wie Fluorid, Chlorid, Bromid und lodid, und die (NO₂)⁻-Gruppe, das heißt ein Nitro-Ligand oder ein Nitrito-Ligand. Die (NO₂)⁻-Gruppe kann an ein Übergangsmetall auch chelatbildend gebunden sein oder sie kann zwei Übergangsmetallatome asymmetrisch oder µ1-O-verbrücken. Außer den genannten Liganden können die Übergangsmetallkomplexe noch weitere, in der Regel einfacher aufgebaute Liganden, insbesondere ein- oder mehrwertige Anionliganden, tragen. In Frage kommen beispielsweise Nitrat, Acetat, Trifluoracetat, Formiat, Carbonat, Citrat, Oxalat, Perchlorat sowie komplexe Anionen wie Hexafluorophosphat. Die Anionliganden sollen für den Ladungsausgleich zwischen Übergangsmetall-Zentralatom und dem Ligandensystem sorgen. Auch die Anwesenheit von Oxo-Liganden, Peroxo-Liganden und Imino-Liganden ist möglich. Insbesondere derartige Liganden können auch verbrückend wirken, so dass mehrkernige Komplexe entstehen. Im Falle verbrückter, zweikerniger Komplexe müssen nicht beide Metallatome im Komplex gleich sein. Auch der Einsatz zweikerniger Komplexe, in denen die beiden Übergangsmetallzentralatome unterschiedliche Oxidationszahlen aufweisen, ist möglich. Falls Anionliganden fehlen oder die Anwesenheit von Anionliganden nicht zum Ladungsausgleich im Komplex führt, sind in den gemäß der Erfindung zu verwendenden Übergangsmetallkomplex-Verbindungen anionische Gegenionen anwesend, die den kationischen Übergangsmetall-Komplex neutralisieren. Zu diesen anionischen Gegenionen gehören insbesondere Nitrat, Hydroxid, Hexafluorophosphat, Sulfat, Chlorat, Perchlorat, die Halogenide wie Chlorid oder die Anionen von Carbonsäuren wie Formiat, Acetat, Oxalat, Benzoat oder Citrat. Beispiele für einsetzbare Übergangsmetallkomplex-Verbindungen sind [N,N'-Bis[(2-hydroxy-5-vinylphenyl)-methylen]-1,2-diamino-cyclohexan]-mangan-(III)-chlorid, [N,N'-Bis[(2-hydroxy-5-nitrophenyl)-methylen]-1,2-diamino-cyclohexan]-mangan-(III)-acetat, [N,N'-Bis[(2-hydroxyphenyl)-methylen]-1,2-phenylendiamin]-mangan-(III)-acetat, [N,N'-Bis[(2-hydroxyphenyl)-methylen]-1,2-diaminocyclohexan]-mangan-(III)-chlorid, [N,N'-Bis[(2-hydroxyphenyl)-methylen]-1,2-diaminoethan]-mangan-(III)-chlorid, [N,N'-Bis[(2-hydroxy-5-sulfonatophenyl)-methylen]-1,2-diaminoethan]-mangan-(III)-chlorid, Mangan-oxalatokomplexe, Nitropentammin-cobalt(III)-chlorid, Nitritopentammin-cobalt(III)-chlorid, Hex-ammincobalt(III)-chlorid, Chloropentammin-cobalt(III)-chlorid sowie der Peroxo-Komplex [(NH₃)₅Co-O-O-Co(NH₃)₅]Cl₄. Die Leistung der Acylhydrazone kann gegebenenfalls durch die Anwesenheit von Mangan-, Titan-, Cobalt-, Nickel- oder Kupferionen, vorzugsweise Mn(II)-(III)-(IV)-(V), Cu(I)-(II)-(III), Fe(I)-(II)-(III)-(IV), Co(I)-(II)-(III), Ni(I)-(II)-(III), Ti(II)-(III)-(IV) und besonders bevorzugt solchen ausgewählt aus Mn(II)-(III)-(IV)-(V), Cu(I)-(II)-(III), Fe(I)-(II)-(III)-(IV) und Co(I)-(II)-(III), weiter verstärkt werden; gewünschtenfalls kann das Acylhydrazon auch in Form von Komplexverbindungen der genannten Metallzentralatome mit Liganden der allgemeinen Formel (I) und insbesondere der allgemeinen Formel (II) eingesetzt werden. Ein bleichverstärkender Komplex, der einen Liganden mit einem Gerüst gemäß Formel (I) oder Formel (II) aufweist, kann den entsprechenden Liganden einmal oder auch mehrfach, insbesondere zweimal, aufweisen. Er kann ein- oder gegebenenfalls zwei- oder mehrkernig sein. Er kann außerdem weitere Neutral-, Anion- oder Kationliganden, wie beispielsweise H₂O, NH₃, CH₃OH, Acetylaceton, Terpyridin, organische Anionen, wie beispielsweise Citrat, Oxalat, Tartrat, Formiat, ein C₂₋₁₈-Carboxylat, ein C₁₋₁₈-Alkylsulfat, insbesondere Methosulfat, oder ein entsprechendes Alkansulfonat, anorganische Anionen, wie beispielsweise Halogenid, insbesondere Chlorid, Perchlorat, Tetrafluoroborat, Hexafluorophosphat, Nitrat, Hydrogensulfat, Hydroxid oder Hydroperoxid. Er kann auch verbrückende Liganden, wie beispielsweise Alkylendiamine, aufweisen. Obengenannte komplexbildende Metallionen werden vorzugsweise nicht absichtlich hinzugefügt, sie können aber aus möglichen Quellen für derartige Metallionen, zu denen insbesondere das Leitungswasser, die Waschmaschine selbst, Anhaftungen an Textilien und Anschmutzungen auf den Textilien zu rechnen sind, anwesend sein. Gegebenenfalls kommen auch unabsichtlich mit anderen Waschmittelinhaltstoffen eingeschleppte Metallionen in Frage.

Das Waschmittel kann nichtionische Tenside enthalten. Geeignete nichtionische Tenside umfassen alkoxylierte Fettalkohole, alkoxylierte Fettsäurealkylester, Fettsäureamide, alkoxylierte Fettsäureamide, Polyhydroxyfettsäureamide, Alkylphenolpolyglycolether, Aminoxide, Alkylpolyglucoside und Mischungen daraus.

Als alkoxylierte Fettalkohole werden vorzugsweise ethoxylierte, insbesondere primäre Alkohole mit vorzugsweise 8 bis 18 C-Atomen und durchschnittlich 4 bis 12 Mol Ethylenoxid (EO) pro Mol Alkohol eingesetzt, in denen der Alkoholrest linear ist. Insbesondere sind Alkoholethoxylate mit 12 bis 18 C-Atomen, zum Beispiel aus Kokos-, Palm-, Talgfett- oder Oleylalkohol, und durchschnittlich 5 bis 8 EO pro Mol Alkohol bevorzugt. Zu den bevorzugten ethoxylierten Alkoholen gehören beispielsweise C₁₂₋₁₄-Alkohole mit 4 EO oder 7 EO, C₉₋₁₁-Alkohol mit 7 EO, C₁₂₋₁₈-Alkohole mit 5 EO oder 7 EO und Mischungen aus diesen. Die angegebenen Ethoxylierungsgrade stellen statistische Mittelwerte dar, die für ein spezielles Produkt eine ganze oder eine gebrochene Zahl sein können. Bevorzugte Alkoholethoxylate weisen eine eingeengte Homologenverteilung auf (narrow range ethoxylates, NRE). Zusätzlich zu diesen nichtionischen Tensiden können auch Fettalkohole mit mehr als 12 EO eingesetzt werden. Beispiele hierfür sind Talgfettalkohol mit 14 EO, 25 EO, 30 EO oder 40 EO. Auch nichtionische Tenside, die EO- und PO-Gruppen zusammen im Molekül enthalten, sind erfindungsgemäß einsetzbar. Geeignet sind ferner auch eine Mischung aus einem (stärker) verzweigten ethoxylierten Fettalkohol und einem unverzweigten ethoxylierten Fettalkohol, wie beispielsweise eine Mischung aus einem C₁₆₋₁₈-Fettalkohol mit 7 EO und 2-Propylheptanol mit 7 EO. Die Menge an nichtionischem Tensid beträgt vorzugsweise bis zu 25 Gew.-%,insbesondere 1 Gew.-% bis 20 Gew.-%, wobei die Angabe von Gew.-% hier und im Folgenden jeweils auf das gesamte Waschmittel bezogen ist, sofern nicht anders angegeben.

Das Waschmittel kann an Stelle des nichtionischen Tensids oder bevorzugt zusätzlich ein anionisches Tensid enthalten.

Geeignete anionische Tensid umfassen Alkylbenzolsulfonsäuresalze, Olefinsulfonsäuresalze, C_{12- 18}-Alkansulfonsäuresalze, Salze von Schwefelsäuremonoestern mit einem Fettalkohol, eine Fettsäureseifen, Salze von Schwefelsäuremonoestern mit einem ethoxylierten Fettalkohol oder eine Mischung aus zwei oder mehr dieser anionischen Tenside ist. Von diesen anionischen Tensiden sind Alkylbenzolsulfonsäuresalze, Fettsäureseifen und Mischungen daraus besonders bevorzugt.

Der Gehalt an anionischem Tensid beträgt vorzugsweise bis zu 30 Gew.-%, insbesondere 1 Gew.-% bis 25 Gew.-%.

Als Tenside vom Sulfonat-Typ kommen dabei zum Beispiel C₃₋₁₃-Alkylbenzolsulfonate, Olefinsulfonate, d.h. Gemische aus Alken- und Hydroxyalkansulfonaten sowie Disulfonaten, wie man sie beispielsweise aus C₁₂₋₁₈-Monoolefinen mit end- oder innenständiger Doppelbindung durch Sulfonieren mit gasförmigem Schwefeltrioxid und anschließende alkalische oder saure Hydrolyse der Sulfonierungsprodukte erhält, in Betracht. Geeignet sind auch C₁₂₋₁₈-Alkansulfonate und die Ester von α-Sulfofettsäuren (Estersulfonate), zum Beispiel die α-sulfonierten Methylester der hydrierten Kokos-, Palmkern- oder Talgfettsäuren.

Als Alk(en)ylsulfate werden die Salze der Schwefelsäurehalbester der C₁₂-C₁₃-Fettalkohole, beispielsweise aus Kokosfettalkohol, Talgfettalkohol, Lauryl-, Myristyl-, Cetyl- oder Stearylalkohol oder der C₁₀-C₂₀-Oxo-Alkohole und diejenigen Halbester sekundärer Alkohole dieser Kettenlängen bevorzugt. Aus waschtechnischem Interesse sind die C₁₂-C₁₆-Alkylsulfate und C₁₂-C₁₅-Alkylsulfate sowie C₁₄-C₁₅-Alkylsulfate bevorzugt.

Auch Fettalkoholethersulfate, wie die Schwefelsäuremonoester der mit 1 bis 6 Mol Ethylenoxid ethoxylierten geradkettigen oder verzweigten C₇₋₂₁-Alkohole, wie 2-Methyl-verzweigte C₉₋₁₁-Alkohole mit im Durchschnitt 3,5 Mol Ethylenoxid (EO) oder C₁₂₋₁₈-Fettalkohole mit 1 bis 4 EO, sind geeignet.

Weitere geeignete anionische Tenside sind Fettsäureseifen. Geeignet sind gesättigte und ungesättigte Fettsäureseifen, wie die Salze der Laurinsäure, Myristinsäure, Palmitinsäure, Stearinsäure, (hydrierten) Erucasäure und Behensäure sowie insbesondere aus natürlichen Fettsäuren, zum Beispiel Kokos-, Palmkern-, Olivenöl- oder Talgfettsäuren, abgeleitete Seifengemische.

Die anionischen Tenside einschließlich der Fettsäureseifen können in Form ihrer Natrium-, Kalium- oder Magnesium- oder Ammoniumsalze vorliegen. Vorzugsweise liegen die anionischen Tenside in Form ihrer Natriumsalze oder Ammoniumsalze vor. Zur Neutralisation einsetzbare Amine sind vorzugsweise Cholin, Triethylamin, Monoethanolamin, Diethanolamin, Triethanolamin, Methylethylamin oder eine Mischung daraus, wobei Monoethanolamin bevorzugt ist. In einer besonders bevorzugten Ausführungsformen enthält das Waschmittel, insbesondere wenn es in flüssiger Form vorliegt oder flüssige Teilzusammensetzungen aufweist, mit Monoethanolamin neutralisierte Alkylbenzolsulfonsäure, insbesondere C₉₋₁₃-Alkylbenzolsulfonsäure, und/oder mit Monoethanolamin neutralisierte Fettsäure.

Die Waschmittel können Wasser enthalten, wobei der Gehalt an Wasser in bevorzugten Ausführungsformen weniger als 10 Gew.-%, insbesondere weniger als 8 Gew.-% beträgt. Falls das Waschmittel aus mehreren Teilzusammensetzungen besteht, ist vorzugsweise auch in jeder Teilzusammensetzung weniger als 10 Gew.-%, insbesondere weniger als 8 Gew.-% Wasser enthalten. Ein Waschmittel kann, insbesondere wenn es in flüssiger, gelförmiger oder pastöser Form vorliegt, wassermischbares Lösungsmittel enthalten. Dazu gehören beispielsweise einwertige Alkohole mit 1 bis 4 C-Atomen, insbesondere Methanol, Ethanol, Isopropanol und tert.-Butanol, Diole und Triole mit 2 bis 4 C-Atomen, insbesondere Ethylenglykol, Propylenglykol und Glycerin, sowie deren Gemische und die aus den genannten Verbindungsklassen ableitbaren Ether. Derartige wassermischbare Lösungsmittel sind in den erfindungsgemäßen Mitteln vorzugsweise in Mengen nicht über 30 Gew.-%, insbesondere von 6 Gew.-% bis 20 Gew.-%, vorhanden.

Ein Waschmittel enthält vorzugsweise mindestens einen wasserlöslichen und/oder wasserunlöslichen, organischen und/oder anorganischen Builder. Zu den wasserlöslichen organischen Buildersubstanzen gehören Polycarbonsäuren, insbesondere Citronensäure und Zuckersäuren, monomere und polymere Aminopolycarbonsäuren, insbesondere Glycindiessigsäure, Methylglycindiessigsäure, Nitrilotriessigsäure, Iminodisuccinate wie Ethylendiamin-N,N'-dibernsteinsäure und Hydroxyiminodisuccinate, Ethylendiamintetraessigsäure sowie Polyasparaginsäure, Polyphosphonsäuren, insbesondere Aminotris(methylenphosphonsäure), Ethylendiamintetrakis(methylenphosphonsäure), Lysintetra(methylenphosphonsäure) und 1-Hydroxyethan-1,1-diphosphonsäure, polymere Hydroxyverbindungen wie Dextrin sowie polymere (Poly-)carbonsäuren, insbesondere durch Oxidation von Polysacchariden zugängliche Polycarboxylate, polymere Acrylsäuren, Methacrylsäuren, Maleinsäuren und Mischpolymere aus diesen, die auch geringe Anteile polymerisierbarer Substanzen ohne Carbonsäurefunktionalität einpolymerisiert enthalten können. Die relative mittlere Molekülmasse der Homopolymeren ungesättigter Carbonsäuren liegt im allgemeinen zwischen 5 000 g/mol und 200 000 g/mol, die der Copolymeren zwischen 2 000 g/mol und 200 000 g/mol, vorzugsweise 50 000 g/mol bis 120 000 g/mol, jeweils bezogen auf freie Säure. Ein besonders bevorzugtes Acrylsäure-Maleinsäure-Copolymer weist eine relative mittlere Molekülmasse von 50 000 bis 100 000 auf. Geeignete, wenn auch weniger bevorzugte Verbindungen dieser Klasse sind Copolymere der Acrylsäure oder Methacrylsäure mit Vinylethern, wie Vinylmethylethern, Vinylester, Ethylen, Propylen und Styrol, in denen der Anteil der Säure mindestens 50 Gew.-% beträgt. Als wasserlösliche organische Buildersubstanzen können auch Terpolymere eingesetzt werden, die als Monomere zwei ungesättigte Säuren und/oder deren Salze sowie als drittes Monomer Vinylalkohol und/ oder ein Vinylalkohol-Derivat oder ein Kohlenhydrat enthalten. Das erste saure Monomer beziehungsweise dessen Salz leitet sich von einer monoethylenisch ungesättigten C₃-C₈-Carbonsäure und vorzugsweise von einer C₃-C₄-Monocarbonsäue, insbesondere von (Meth)-acrylsäure ab. Das zweite saure Monomer beziehungsweise dessen Salz kann ein Derivat einer C₄-C₈-Dicarbonsäure sein, wobei Maleinsäure besonders bevorzugt ist. Die dritte monomere Einheit wird in diesem Fall von Vinylalkohol und/oder vorzugsweise einem veresterten Vinylalkohol gebildet. Insbesondere sind Vinylalkohol-Derivate bevorzugt, welche einen Ester aus kurzkettigen Carbonsäuren, beispielsweise von C₁-C₄-Carbonsäuren, mit Vinylalkohol darstellen. Bevorzugte Polymere enthalten dabei 60 Gew.-% bis 95 Gew.-%, insbesondere 70 Gew.-% bis 90 Gew.-% (Meth)acrylsäure bzw. (Meth)acrylat, besonders bevorzugt Acrylsäure bzw. Acrylat, und Maleinsäure bzw. Maleinat sowie 5 Gew.-% bis 40 Gew.-%, vorzugsweise 10 Gew.-% bis 30 Gew.-% Vinylalkohol und/oder Vinylacetat. Ganz besonders bevorzugt sind dabei Polymere, in denen das Gewichtsverhältnis von (Meth)acrylsäure beziehungsweise (Meth)acrylat zu Maleinsäure beziehungsweise Maleinat zwischen 1:1 und 4:1, vorzugsweise zwischen 2:1 und 3:1 und insbesondere 2:1 und 2,5:1 liegt. Dabei sind sowohl die Mengen als auch die Gewichtsverhältnisse auf die Säuren bezogen. Das zweite saure Monomer beziehungsweise dessen Salz kann auch ein Derivat einer Allylsulfonsäure sein, die in 2-Stellung mit einem Alkylrest, vorzugsweise mit einem C₁-C₄-Alkylrest, oder einem aromatischen Rest, der sich vorzugsweise von Benzol oder Benzol-Derivaten ableitet, substituiert ist. Bevorzugte Terpolymere enthalten dabei 40 Gew.-% bis 60 Gew.-%, insbesondere 45 bis 55 Gew.-% (Meth)acrylsäure beziehungsweise (Meth)acrylat, besonders bevorzugt Acrylsäure beziehungsweise Acrylat, 10 Gew.-% bis 30 Gew.-%, vorzugsweise 15 Gew.-% bis 25 Gew.-% Methallylsulfonsäure bzw. Methallylsulfonat und als drittes Monomer 15 Gew.-% bis 40 Gew.-%, vorzugsweise 20 Gew.-% bis 40 Gew.-% eines Kohlenhydrats. Dieses Kohlenhydrat kann dabei beispielsweise ein Mono-, Di-, Oligo- oder Polysaccharid sein, wobei Mono-, Di- oder Oligosaccharide bevorzugt sind. Besonders bevorzugt ist Saccharose. Durch den Einsatz des dritten Monomers werden vermutlich Sollbruchstellen in das Polymer eingebaut, die für die gute biologische Abbaubarkeit des Polymers verantwortlich sind. Diese Terpolymere weisen im Allgemeinen eine relative mittlere Molekülmasse zwischen 1 000 g/mol und 200 000 g/mol, vorzugsweise zwischen 200 g/mol und 50 000 g/mol auf. Weitere bevorzugte Copolymere sind solche, die als Monomere Acrolein und Acrylsäure/Acrylsäuresalze beziehungsweise Vinylacetat aufweisen. Die organischen Buildersubstanzen können, insbesondere zur Herstellung flüssiger Mittel, in Form wässriger Lösungen, vorzugsweise in Form 30- bis 50-gewichtsprozentiger wässriger Lösungen eingesetzt werden. Alle genannten Säuren werden in der Regel in Form ihrer wasserlöslichen Salze, insbesondere ihre Alkalisalze, eingesetzt.

Derartige organische Buildersubstanzen können gewünschtenfalls in Mengen bis zu 40 Gew.-%, insbesondere bis zu 25 Gew.-% und vorzugsweise von 1 Gew.-% bis 8 Gew.-% enthalten sein. Mengen in der oberen Hälfte der genannten Bereiche werden vorzugsweise in pastenförmigen oder flüssigen, insbesondere wasserhaltigen, Mitteln eingesetzt.

Als wasserlösliche anorganische Buildermaterialien kommen insbesondere Polyphosphate, vorzugsweise Natriumtriphosphat, in Betracht. Als wasserunlösliche anorganische Buildermaterialien werden insbesondere kristalline oder amorphe, wasserdispergierbare Alkalialumosilikate, in Mengen nicht über 25 Gew.-%, vorzugsweise von 3 Gew.-% bis 20 Gew.-% und insbesondere in Mengen von 5 Gew.-% bis 15 Gew.-% eingesetzt. Unter diesen sind die kristallinen Natriumalumosilikate in Waschmittelqualität, insbesondere Zeolith A, Zeolith P sowie Zeolith MAP und gegebenenfalls Zeolith X, bevorzugt. Mengen nahe der genannten Obergrenze werden vorzugsweise in festen, teilchenförmigen Mitteln eingesetzt. Geeignete Alumosilikate weisen insbesondere keine Teilchen mit einer Korngröße über 30 µm auf und bestehen vorzugsweise zu wenigstens 80 Gew.-% aus Teilchen mit einer Größe unter 10 µm. Ihr Calciumbindevermögen liegt in der Regel im Bereich von 100 bis 200 mg CaO pro Gramm.

Zusätzlich oder alternativ zum genannten wasserunlöslichen Alumosilikat und Alkalicarbonat können weitere wasserlösliche anorganische Buildermaterialien enthalten sein. Zu diesen gehören neben den Polyphosphaten wie Natriumtriphosphat insbesondere die wasserlöslichen kristallinen und/oder amorphen Alkalisilikat-Builder. Derartige wasserlösliche anorganische Buildermaterialien sind in den Mitteln vorzugsweise in Mengen von 1 Gew.-% bis 20 Gew.-%, insbesondere von 5 Gew.-% bis 15 Gew.-% enthalten. Die als Buildermaterialien brauchbaren Alkalisilikate weisen vorzugsweise ein molares Verhältnis von Alkalioxid zu SiO₂ unter 0,95, insbesondere von 1:1,1 bis 1:12 auf und können amorph oder kristallin vorliegen. Bevorzugte Alkalisilikate sind die Natriumsilikate, insbesondere die amorphen Natriumsilikate, mit einem molaren Verhältnis Na₂O:SiO₂ von 1:2 bis 1:2,8. Als kristalline Silikate, die allein oder im Gemisch mit amorphen Silikaten vorliegen können, werden vorzugsweise kristalline Schichtsilikate der allgemeinen Formel Na₂SiₓO₂ₓ₊₁ · y H₂O eingesetzt, in der x, das sogenannte Modul, eine Zahl von 1,9 bis 4 und y eine Zahl von 0 bis 20 ist und bevorzugte Werte für x 2, 3 oder 4 sind. Bevorzugte kristalline Schichtsilikate sind solche, bei denen x in der genannten allgemeinen Formel die Werte 2 oder 3 annimmt. Insbesondere sind sowohl ß- als auch δ-Natriumdisilikate (Na₂Si₂O₅ · y H₂O) bevorzugt. Auch aus amorphen Alkalisilikaten hergestellte, praktisch wasserfreie kristalline Alkalisilikate der obengenannten allgemeinen Formel, in der x eine Zahl von 1,9 bis 2,1 bedeutet, können in den Mitteln eingesetzt werden. In einer weiteren bevorzugten Ausführungsform wird ein kristallines Natriumschichtsilikat mit einem Modul von 2 bis 3 eingesetzt, wie es aus Sand und Soda hergestellt werden kann. Natriumsilikate mit einem Modul im Bereich von 1,9 bis 3,5 werden in einer weiteren Ausführungsform eingesetzt. In einer bevorzugten Ausgestaltung solcher Mittel setzt man ein granulares Compound aus Alkalisilikat und Alkalicarbonat ein, wie es zum Beispiel unter dem Namen Nabion® 15 im Handel erhältlich ist.

Als in den Mitteln verwendbare Enzyme kommen solche aus der Klasse der Proteasen, Amylasen, Lipasen, Cutinasen, Pullulanasen, Hemicellulasen, Cellulasen, Oxidasen, Laccasen und Peroxidasen sowie deren Gemische in Frage. Besonders geeignet sind aus Pilzen oder Bakterien, wie Bacillus subtilis, Bacillus licheniformis, Bacillus lentus, Streptomyces griseus, Humicola lanuginosa, Humicola insolens, Pseudomonas pseudoalcaligenes, Pseudomonas cepacia oder Coprinus cinereus gewonnene enzymatische Wirkstoffe. Die Enzyme können an Trägerstoffen adsorbiert und/oder in Hüllsubstanzen eingebettet sein, um sie gegen vorzeitige Inaktivierung zu schützen. Sie sind in den erfindungsgemäßen Wasch- oder Reinigungsmitteln vorzugsweise in Mengen bis zu 5 Gew.-%, insbesondere von 0,002 Gew.-% bis 4 Gew.-%, enthalten. Falls das erfindungsgemäße Mittel Protease enthält, weist es vorzugsweise eine proteolytische Aktivität im Bereich von etwa 100 PE/g bis etwa 10 000 PE/g, insbesondere 300 PE/g bis 8000 PE/g auf. Falls mehrere Enzyme in dem erfindungsgemäßen Mittel eingesetzt werden sollen, kann dies durch Einarbeitung der zwei oder mehreren separaten beziehungsweise in bekannter Weise separat konfektionierten Enzyme oder durch zwei oder mehrere gemeinsam in einem Granulat konfektionierte Enzyme durchgeführt werden.

Zur Einstellung eines gewünschten, sich durch die Mischung der übrigen Komponenten nicht von selbst ergebenden pH-Werts können die erfindungsgemäßen Mittel system- und umweltverträgliche Säuren, insbesondere Citronensäure, Essigsäure, Weinsäure, Äpfelsäure, Milchsäure, Glykolsäure, Bernsteinsäure, Glutarsäure und/oder Adipinsäure, aber auch Mineralsäuren, insbesondere Schwefelsäure, oder Basen, insbesondere Ammonium- oder Alkalihydroxide, enthalten. Derartige pH-Regulatoren sind in den erfindungsgemäßen Mitteln in Mengen von vorzugsweise nicht über 20 Gew.-%, insbesondere von 1,2 Gew.-% bis 17 Gew.-%, enthalten.

Vergrauungsinhibitoren haben die Aufgabe, den von der Textilfaser abgelösten Schmutz in der Flotte suspendiert zu halten. Hierzu sind wasserlösliche Kolloide meist organischer Natur geeignet, beispielsweise Stärke, Leim, Gelatine, Salze von Ethercarbonsäuren oder Ethersulfonsäuren der Stärke oder der Cellulose oder Salze von sauren Schwefelsäureestern der Cellulose oder der Stärke. Auch wasserlösliche, saure Gruppen enthaltende Polyamide sind für diesen Zweck geeignet. Weiterhin lassen sich andere als die obengenannten Stärkederivate verwenden, zum Beispiel Aldehydstärken. Bevorzugt werden Celluloseether, wie Carboxymethylcellulose (Na-Salz), Methylcellulose, Hydroxyalkylcellulose und Mischether, wie Methylhydroxyethylcellulose, Methylhydroxypropylcellulose, Methylcarboxymethylcellulose und deren Gemische, beispielsweise in Mengen von 0,1 bis 5 Gew.-%, bezogen auf die Mittel, eingesetzt.

Die Mittel können gewünschtenfalls einen üblichen Farbübertragungsinhibitor, diesen dann vorzugsweise in Mengen bis zu 2 Gew.-%, insbesondere 0,1 Gew.-% bis 1 Gew.-%, enthalten, der in einer bevorzugten Ausgestaltung ausgewählt wird aus den Polymeren aus Vinylpyrrolidon, Vinylimidazol, Vinylpyridin-N-Oxid oder den Copolymeren aus diesen. Brauchbar sind sowohl Polyvinylpyrrolidone mit Molgewichten von 15 000 g/mol bis 50 000 g/mol wie auch Polyvinylpyrrolidone mit höheren Molgewichten von beispielsweise bis zu über 1 000 000 g/mol, insbesondere von 1 500 000 g/mol bis 4 000 000 g/mol, N-Vinylimidazol/N-Vinylpyrrolidon-Copolymere, Polyvinyloxazolidone, Copolymere auf Basis von Vinylmonomeren und Carbonsäureamiden, pyrrolidongruppenhaltige Polyester und Polyamide, gepfropfte Polyamidoamine und Polyethylenimine, Polyamin-N-Oxid-Polymere und Polyvinylalkohole. Eingesetzt werden können aber auch enzymatische Systeme, umfassend eine Peroxidase und Wasserstoffperoxid beziehungsweise eine in Wasser Wasserstoffperoxid-liefernde Substanz. Der Zusatz einer Mediatorverbindung für die Peroxidase, zum Beispiel eines Acetosyringons, eines Phenolderivats oder eines Phenotiazins oder Phenoxazins, ist in diesem Fall bevorzugt, wobei auch zusätzlich obengenannte polymere Farbübertragungsinhibitorwirkstoffe eingesetzt werden können. Polyvinylpyrrolidon weist vorzugsweise eine durchschnittliche Molmasse im Bereich von 10 000 g/mol bis 60 000 g/mol, insbesondere im Bereich von 25 000 g/mol bis 50 000 g/mol auf. Unter den Copolymeren sind solche aus Vinylpyrrolidon und Vinylimidazol im Molverhältnis 5:1 bis 1:1 mit einer durchschnittlichen Molmasse im Bereich von 5 000 g/mol bis 50 000 g/mol, insbesondere 10 000 g/mol bis 20 000 g/mol bevorzugt. In bevorzugten Ausführungsformen der Erfindung sind die Waschmittel allerdings frei von derartigen zusätzlichen Farbübertragungsinhibitoren.

Waschmittel können als optische Aufheller beispielsweise Derivate der Diaminostilbendisulfonsäure beziehungsweise deren Alkalimetallsalze enthalten, obgleich sie für den Einsatz als Colorwaschmittel vorzugsweise frei von optischen Aufhellern sind. Geeignet sind zum Beispiel Salze der 4,4'-Bis(2-anilino-4-morpholino-1,3,5-triazinyl-6-amino)stilben-2,2'-disulfonsäure oder gleichartig aufgebaute Verbindungen, die anstelle der Morpholino-Gruppe eine Diethanolaminogruppe, eine Methylaminogruppe, eine Anilinogruppe oder eine 2-Methoxyethylaminogruppe tragen. Weiterhin können Aufheller vom Typ der substituierten Diphenylstyryle anwesend sein, zum Beispiel die Alkalisalze des 4,4'-Bis(2-sulfostyryl)-diphenyls, 4,4'-Bis(4-chlor-3-sulfostyryl)-diphenyls, oder 4-(4-Chlorstyryl)-4'-(2-sulfostyryl)-diphenyls. Auch Gemische der vorgenannten optischen Aufheller können verwendet werden.

Insbesondere beim Einsatz in maschinellen Verfahren kann es von Vorteil sein, den Mitteln übliche Schauminhibitoren zuzusetzen. Als Schauminhibitoren eignen sich beispielsweise Seifen natürlicher oder synthetischer Herkunft, die einen hohen Anteil an C₁₈-C₂₄-Fettsäuren aufweisen. Geeignete nichttensidartige Schauminhibitoren sind beispielsweise Organopolysiloxane und deren Gemische mit mikrofeiner, gegebenenfalls silanierter Kieselsäure sowie Paraffine, Wachse, Mikrokristallinwachse und deren Gemische mit silanierter Kieselsäure oder Bisfettsäurealkylendiamiden. Mit Vorteilen werden auch Gemische aus verschiedenen Schauminhibitoren verwendet, zum Beispiel solche aus Silikonen, Paraffinen oder Wachsen. Vorzugsweise sind die Schauminhibitoren, insbesondere Silikon- und/oder Paraffin-haltige Schauminhibitoren, an eine granulare, in Wasser lösliche beziehungsweise dispergierbare Trägersubstanz gebunden. Insbesondere sind dabei Mischungen aus Paraffinen und Bistearylethylendiamid bevorzugt.

Die Herstellung fester Mittel bietet keine Schwierigkeiten und kann auf bekannte Weise, zum Beispiel durch Sprühtrocknen oder Granulation, erfolgen, wobei Enzyme und eventuelle weitere thermisch empfindliche Inhaltsstoffe wie zum Beispiel Bleichmittel gegebenenfalls später separat zugesetzt werden. Zur Herstellung von Mitteln mit erhöhtem Schüttgewicht, insbesondere im Bereich von 650 g/l bis 950 g/l, ist ein einen Extrusionsschritt aufweisendes Verfahren bevorzugt.

Flüssige beziehungsweise pastöse Mittel in Form von übliche Lösungsmittel enthaltenden Lösungen werden in der Regel durch einfaches Mischen der Inhaltsstoffe, die in Substanz oder als Lösung in einen automatischen Mischer gegeben werden können, hergestellt.

### Beispiel 1: Zusammensetzung

In Tabelle 1 sind die Zusammensetzungen in 2-Kammer-Pouches aus wasserlöslichem Polyvinylalkoholfilm verpackter erfindungsgemäßer Mittel E1 bis E4 aufgeführt (Angaben in Gew.-% bezogen auf den jeweiligen Kammerinhalt).

**Tabelle 1:**

| Mittel | E1 | E2 | E3 | E4 |
|---|---|---|---|---|
| Kammer 1, 17 g | | | | |
| C₉₋₁₃-Alkylbenzolsulfonat, Na-Salz | - | 5 | 10 | - |
| C₁₂₋₁₄-Fettalkohol mit 7 EO | - | 5 | - | - |
| Natriumpercarbonat | 90 | 60 | 60 | 70 |
| TAED | - | - | - | 15 |
| C₁₂₋₁₈-Fettsäure, Na-Salz | - | - | 5 | - |
| PVA/Maleinsäure-Copolymer | - | - | 2 | - |
| Phosphonsäure, Na-Salz | - | 0,5 | 0,5 | 0,5 |
| Natriumcarbonat | - | 20 | 10 | - |
| Natriumsilikat (2.0) | - | - | 3 | 3 |
| Zeolith A | - | - | 3 | - |
| CMC, Na-Salz | - | 3 | 3 | - |
| Silikon-Entschäumer | 1 | 1 | 1 | 1 |
| Enzyme (Amylase, Protease, Cellulase) | - | - | - | - |
| Farbstoff | + | + | + | + |
| Soil-Release Polymer^{a)} | - | - | 2 | - |
| Parfüm | - | - | - | |
| Optischer Aufheller | 0,3 | 0,3 | 0,3 | 0,3 |
| Natriumbicarbonat | - | - | - | 5 |
| Natriumsulfat | Auf 100 | Auf 100 | Auf 100 | Auf 100 |

| Kammer 2, 10 g | | | | |
|---|---|---|---|---|
| C₉₋₁₃-Alkylbenzolsulfonat, MEA-Salz | - | - | - | 30 |
| C₁₃₋₁₅-Fettalkohol mit 8 EO | - | - | - | 30 |
| TAED | 50 | 50 | 50 | - |
| C₁₂₋₁₈-Fettsäure, MEA-Salz | - | - | - | 3 |
| PVA/Maleinsäure-Copolymer | - | - | - | - |
| Zitronensäure, Na-Salz | - | 10 | 10 | 3 |
| Phosphonsäure, Na-Salz | 0,5 | 0,5 | 0,5 | 0,5 |
| Glycerin | - | - | - | 12 |
| Monoethanolamin | - | - | - | 3 |
| Acylhydrazon^{b)} | 0,25 | 0,25 | 0,25 | 0,25 |
| CMC, Na-Salz | - | - | 2 | - |
| Silikon-Entschäumer | 1 | 1 | 1 | 1 |
| Enzyme (Amylase, Protease, Cellulase) | + | + | + | |
| Farbstoff | + | + | + | + |
| Soll-Release Polymer^{c)} | - | - | - | 2 |
| Parfüm | 0,5 | 0,5 | 0,5 | 0,5 |
| Optischer Aufheller | - | - | 0,3 | 0,3 |
| Natriumsulfat | Auf 100 | Auf 100 | Auf 100 | - |
| Propylenglykol | - | - | - | Auf 100 |

| | | | | |
|---|---|---|---|---|
| a) Texcare® SRA. 300, Clariant b) N-[(2-hydroxyphenyl)methylenamino]-2-(4-methylmorpholin-4-ium-4-yl)acetamid-chlorid c) Texcare® SRN 170, Clariant | | | | |

### Beispiel 2: Fleckentfernungs- und Hygieneleistung

27 g eines Waschmittels, enthaltend 17 g Natriumpercarbonat, 5 g Tetraacetylethylendiamin sowie in Tabelle 1 angegebene Inhaltsstoffe, und 0,25 g des Acylhydrazons N-[(2-hydroxyphenyl)methylenamino]-2-(4-methylmorpholin-4-ium-4-yl)acetamid-chlorid wurden in tiefgezogene Pouches aus 0,9 g einer wasserlöslichen Polyvinylalkohol-Folie (Monosol) eingebracht, wobei man in einer Variante (A) die genannten 3 Komponenten Natriumpercarbonat, Tetraacetylethylendiamin und Acylhydrazon gemeinsam in einen 1-Kammer-Pouch und in einer anderen Variante (B) Natriumpercarbonat und Tetraacetylethylendiamin in die erste Kammer und das Acylhydrazon in die zweite Kammer eines 2-Kammer-Pouches einbrachte. Zum Vergleich (C) wurde ein ansonsten Variante A entsprechender Versuch ohne Acylhydrazon durchgeführt.

Standardisierte Testanschmutzungen aus Blaubeersaft, Brombeersaft, Tee, Rotwein, und schwarzer Johannisbeere auf Baumwolle wurden mit jeweils 1 Pouch der Mittel in einer Waschmaschine (Miele® W918, 60 min Hauptwaschgang, Wasser 16° dH, 3,5 kg vorgewaschene Standard-Baumwoll-Textilien als Beladung, Zugabe von standardisiertem Ballastschmutz) bei 20 °C oder 30 °C gewaschen. In Tabelle 2 ist die relative Veränderung der Remission bezogen auf den Ausgangswert als Mittelwert über die 5 standardisierten Testanschmutzungen angegeben (größere Werte bedeuten eine stärkere Fleckentfernungsleistung). Die Werte für die Fleckentfernungsleistung sind dabei für frisch hergestellte Mittel angegeben. Nach Lagerung (4 Wochen, 40 °C, 50 % Luftfeuchte) wies das Mittel B bei 30 °C eine um 8,3% verringerte Fleckentfernungsleistung und das Mittel A bei 30 °C eine um 14,9 % verringerte Fleckentfernungsleistung auf.

Zur Bestimmung der bakteriziden Wirksamkeit wurden mit den Pouches Labortests gemäß EN 1276 mit relativer Verdünnung entsprechend einer Wassermenge von 17 I, simulierter niedriger Belastung und dem Testkeim Staphylococcus aureus ATCC 6538 durchgeführt. In Tabelle 2 ist ebenfalls die Reduktion der Lebendzellzahl des Prüfstamms als Maß für die Hygieneleistung der Mittel angegeben.

**Tabelle 2: Fleckentfernungs- und Hygieneleistung**

| | Fleckentfernung | Hygiene |
|---|---|---|
| A, 30°C | 74 | >1,2E05 |
| A, 20°C | 69 | 4,2E04 |
| B, 30°C | 72 | >1 ,2E05 |
| B, 20°C | 68 | >1 ,2E05 |
| C, 30°C | 72 | >1,2E05 |
| C, 20°C | 59 | n.b. |

| | | |
|---|---|---|
| n.b.: nicht bestimmt | | |

## Patentansprüche

1. Portionsweise in eine Umhüllung aus wasserlöslichem Material, die zwei Kammern aufweist, verpacktes Waschmittel, das eine Kombination aus peroxidischem Bleichmittel und Acylhydrazon der allgemeinen Formel (I), in der R¹ für eine CF₃ oder für eine C₁₋₂₈-Alkyl-, C₂₋₂₈-Alkenyl-, C₂₋₂₂-Alkinyl-, C₃₋₁₂-Cycloalkyl-, C₃₋₁₂-Cycloalkenyl-, Phenyl-, Naphthyl-, C₇₋₉-Aralkyl, C₃₋₂₀-Heteroalkyl- oder C₃₋₁₂-Cycloheteroalkylgruppe,
R² und R³ unabhängig voneinander für Wasserstoff oder eine gegebenenfalls substituierte C₁₋₂₈-Alkyl-, C₂₋₂₈-Alkenyl-, C₂₋₂₂-Alkinyl-, C₃₋₁₂-Cycloalkyl-, C₃₋₁₂-Cycloalkenyl-, C₇₋₉-Aralkyl-, C₃₋₂₈-Heteroalkyl-, C₃₋₁₂-Cycloheteroalkyl-, C₅₋₁₆-Heteroaralkyl-, Phenyl-, Naphthyl- oder Heteroarylgruppe oder R² und R³ zusammen mit dem sie verbindenden Kohlenstoffatom für einen gegebenenfalls substituierten 5-, 6-, 7-, 8- oder 9-gliedrigen Ring, der gegebenenfalls Heteroatome enthalten kann, und
R⁴ für Wasserstoff oder eine C₁₋₂₈-Alkyl-, C₂₋₂₈-Alkenyl-, C₂₋₂₂-Alkinyl-, C₃₋₁₂-Cycloalkyl-, C₃₋₁₂-Cycloalkenyl-, C₇₋₉-Aralkyl-, C₃₋₂₀-Heteroalkyl-, C₃₋₁₂-Cycloheteroalkyl-, C₅₋₁₆-Heteroaralkylgruppe oder eine gegebenenfalls substituierte Phenyl- oder Naphthyl- oder Heteroarylgruppe
stehen, enthält, wobei die erste Kammer eine flüssige und die zweite Kammer eine feste Teilzusammensetzung enthält und sich die Teilzusammensetzungen mindestens in einem Inhaltsstoff und/oder in dem Gehalt mindestens eines Inhaltsstoffes unterscheiden, und wobei eine Teilzusammensetzung Acylhydrazon aufweist und eine getrennt davon vorliegende weitere Teilzusammensetzung peroxidisches Bleichmittel aufweist, wobei dann die erstgenannte Teilzusammensetzung kein peroxidisches Bleichmittel und die zweitgenannte Teilzusammensetzung kein Acylhydrazon aufweist, und dass die Teilzusammensetzung, in der sich das Acylhydrazon befindet, einen pH-Wert bis zu pH 7 und die Teilzusammensetzung, in der sich das peroxidische Bleichmittel befindet, einen pH-Wert von über pH 7 aufweist.

2. Portionsweise in eine Umhüllung aus wasserlöslichem Material, die zwei Kammern aufweist, verpacktes Waschmittel, das eine Kombination aus peroxidischem Bleichmittel und Acylhydrazon der allgemeinen Formel (II), in der R¹ für eine C₁₋₄-Alkylgruppe, die einen Substituenten ausgewählt aus trägt, in dem R¹⁰ für Wasserstoff oder eine C₁₋₂₈-Alkyl-, C₂₋₂₈-Alkenyl-, C₂₋₂₂-Alkinyl-, C₃₋₁₂-Cycloalkyl-, C₃₋₁₂-Cycloalkenyl-, C₇₋₉-Aralkyl-, C₃₋₂₀-Heteroalkyl-, C₃₋₁₂-Cycloheteroalkyl-, C₅₋₁₆-Heteroaralkylgruppe und A⁻ für das Anion einer organischen oder anorganischen Säure steht, R² und R⁴ die für Formel (I) angegebenen Bedeutung haben und
R⁵, R⁶, R⁷ und R⁸ unabhängig voneinander für R¹, Wasserstoff, Halogen, eine Hydroxy-, Amino-, eine gegebenenfalls substituierte N-mono-oder di-C₁₋₄-alkyl- oder C₂₋₄-hydroxyalkyl-amino-, N-Phenyl- oder N-Naphthyl-amino-, C₁₋₂₈-Alkyl-, C₁₋₂₈-Alkoxy-, Phenoxy-, C₂₋₂₈-Alkenyl-, C₂₋₂₂-Alkinyl-, C₃₋₁₂-Cycloalkyl-, C₃₋₁₂-Cycloalkenyl-, C₇₋₉-Aralkyl-, C₃₋₂₀-Heteroalkyl-, C₃₋₁₂-Cycloheteroalkyl-, C₅₋₁₆-Heteroaralkyl-, Phenyl- oder Naphthylgruppe stehen, wobei die Substituenten ausgewählt werden aus C₁₋₄-Alkyl-, C₁₋₄-Alkoxy-, Hydroxy-, Sulfo-, Sulfato-, Halogen-, Cyano-, Nitro-, Carboxy-, Phenyl-, Phenoxy-, Naphthoxy-, Amino-, N-mono-oder di-C₁₋₄-alkyl- oder C₂₋₄-hydroxyalkyl-amino-, N-Phenyl- oder N-Naphthyl-aminogruppen, oder
R⁵ und R⁶ oder R⁶ und R⁷ oder R⁷ und R⁸ unter Ausbildung von 1, 2 oder 3 carbocyclischen oder O-, NR¹⁰- oder S-heterocyclischen, gegebenenfalls aromatischen und/oder gegebenenfalls C₁₋₆-alkylsubstituierten Ringen miteinander verbunden sind, enthält, wobei die erste Kammer eine flüssige und die zweite Kammer eine feste Teilzusammensetzung enthält und sich die Teilzusammensetzungen mindestens in einem Inhaltsstoff und/oder in dem Gehalt mindestens eines Inhaltsstoffes unterscheiden, und wobei eine Teilzusammensetzung Acylhydrazon aufweist und eine getrennt davon vorliegende weitere Teilzusammensetzung peroxidisches Bleichmittel aufweist, wobei dann die erstgenannte Teilzusammensetzung kein peroxidisches Bleichmittel und die zweitgenannte Teilzusammensetzung kein Acylhydrazon aufweist, und dass die Teilzusammensetzung, in der sich das Acylhydrazon befindet, einen pH-Wert bis zu pH 7 und die Teilzusammensetzung, in der sich das peroxidische Bleichmittel befindet, einen pH-Wert von über pH 7 aufweist.

3. Mittel nach Anspruch 1 oder 2, **dadurch gekennzeichnet, dass** die wasserlösliche Umhüllung des Waschmittels durch ein wasserlösliches Folienmaterial, ausgewählt aus wasserlöslichen Polymeren oder Polymergemischen, gebildet wird.

4. Mittel nach Anspruch 3, **dadurch gekennzeichnet, dass** die wasserlösliche Umhüllung Polyvinylalkohol oder ein Polyvinylalkoholcopolymer enthält, insbesondere aus Polyvinylalkohol oder Polyvinylalkoholcopolymer besteht.

5. Mittel nach einem der Ansprüche 1 bis 4, **dadurch gekennzeichnet, dass** die Teilzusammensetzung, in der sich das Acylhydrazon befindet, einen pH-Wert von pH 2 bis pH 4 und die Teilzusammensetzung, in der sich das peroxidische Bleichmittel befindet, einen pH-Wert von pH 9 bis pH 12 aufweist.

6. Mittel nach einem der Ansprüche 1 bis 5, **dadurch gekennzeichnet, dass** es 0,01 Gew.-% bis 5 Gew.-%, insbesondere 0,05 Gew.-% bis 0,5 Gew.-% Acylhydrazon und/oder peroxidisches Bleichmittel in Mengen von bis zu 60 Gew.-%, insbesondere von 5 Gew.-% bis 50 Gew.-% aufweist, und/oder unter Perhydrolysebedingungen Peroxocarbonsäuren oder Perimidsäuren bildenden Bleichaktivatoren in Mengen von über 0 Gew.-% bis zu 25 Gew.-%, insbesondere 0,5 Gew.-% bis 10 Gew.-% aufweist.

7. Mittel nach einem der Ansprüche 1 bis 6, **dadurch gekennzeichnet, dass** eine wasserlöslich umhüllte Portion 10 g bis 35 g, insbesondere 12 g bis 28 g wiegt, wobei auf den in der Gewichtsangabe enthaltenen Anteil der wasserlöslichen Umhüllung 0,3 g bis 2,5 g, insbesondere 0,7 g bis 1,2 g entfallen.

8. Mittel nach einem der Ansprüche 1 bis 7, **dadurch gekennzeichnet, dass** das peroxidische Bleichmittel aus organischen Persäuren oder persauren Salze organischer Säuren, wie Phthalimidopercapronsäure, Perbenzoesäure, Monoperoxyphthalsäure, und Diperdodecandisäure sowie deren Salze wie Magnesiummonoperoxyphthalat, Diacylperoxide, Wasserstoffperoxid und unter den Einsatzbedingungen Wasserstoffperoxid abgebenden anorganischen Salze, wie Alkaliperborat, Alkalipercarbonat und/oder Alkalipersilikat, und Wasserstoffperoxid-Einschlußverbindungen, wie H₂O₂-Harnstoffaddukte, sowie Mischungen aus diesen ausgewählt wird.

## Claims

1. A washing agent packaged in portions in a wrapping which is made of a water-soluble material and has two chambers, which washing agent contains a combination of a peroxidic bleaching agent and acylhydrazone of the general formula (I), in which R¹ represents a CF₃ or a C₁₋₂₈ alkyl, C₂₋₂₈ alkenyl, C₂₋₂₂ alkinyl, C₃₋₁₂ cycloalkyl, C₃₋₁₂ cycloalkenyl, phenyl, naphthyl, C₇₋₉ aralkyl, C₃₋₂₀ heteroalkyl or C₃₋₁₂ cycloheteroalkyl group, R¹ and R³ represent, independently of one another, hydrogen or an optionally substituted C₁₋₂₈ alkyl, C₂₋₂₈ alkenyl, C₂₋₂₂ alkinyl, C₃₋₁₂ cycloalkyl, C₃₋₁₂ cycloalkenyl, C₇₋₉ aralkyl, C₃₋₂₈ heteroalkyl, C₃₋₁₂ cycloheteroalkyl, C₅₋₁₆ heteroaralkyl, phenyl, naphthyl or heteroaryl group, or R² and R³, together with the carbon atom which binds them, represent an optionally substituted 5-, 6-, 7-, 8- or 9- membered ring which can optionally contain heteroatoms, and R⁴ represents hydrogen or a C₁₋₂₈ alkyl, C₂₋₂₈ alkenyl, C₂₋₂₂ alkinyl, C₃₋₁₂ cycloalkyl, C₃₋₁₂ cycloalkenyl, C₇₋₉ aralkyl, C₃₋₂₀ heteroalkyl, C₃₋₁₂ cycloheteroalkyl, C₅₋₁₆ heteroaralkyl group or an optionally substituted phenyl or naphthyl or heteroaryl group, wherein the first chamber contains a liquid partial composition and the second chamber contains a solid partial composition, and the partial compositions differ from one another in at least one ingredient and/or in the content of at least one ingredient, and wherein a partial composition comprises acylhydrazone and a further partial composition which is separate therefrom comprises a peroxidic bleaching agent, wherein the former partial composition does not comprise a peroxidic bleaching agent and the latter partial composition does not comprise acylhydrazone, and the partial composition in which the acylhydrazone is present has a pH of up to pH 7, and the partial composition in which the peroxidic bleaching agent is present has a pH that is higher than pH 7.

2. The washing agent packaged in portions in a wrapping which is made of a water-soluble material and has two chambers, which washing agent contains a combination of a peroxidic bleaching agent and acylhydrazone of the general formula (II), in which R¹ represents a C₁₋₄ alkyl group which carries a substituent selected from in which R¹⁰ represents hydrogen or a C₁₋₂₈ alkyl, C₂₋₂₈ alkenyl, C₂₋₂₂ alkinyl, C₃₋₁₂ cycloalkyl, C₃₋₁₂ cycloalkenyl, C₇₋₉ aralkyl, C₃₋₂₀ heteroalkyl, C₃₋₁₂ cycloheteroalkyl, C₅₋₁₆ heteroaralkyl group and A⁻ represents the anion of an organic or inorganic acid, R² and R⁴ have the meaning specified for formula (I) and R⁵, R⁶, R⁷ and R⁸ represent, independently of one another, R¹, hydrogen, halogen, a hydroxy group, amino group, an optionally substituted N-mono-C₁₋₄ alkyl or di-C₁₋₄ alkyl or C₂₋₄ hydroxyalkyl amino, N-phenyl or N-naphthyl amino, C₁₋₂₈ alkyl, C₁₋₂₈ alkoxy, phenoxy, C₂₋₂₈ alkenyl, C₂₋₂₂ alkinyl, C₃₋₁₂ cycloalkyl, C₃₋₁₂ cycloalkenyl, C₇₋₉ aralkyl, C₃₋₂₀ heteroalkyl, C₃₋₁₂ cycloheteroalkyl, C₅₋₁₆ heteroaralkyl, phenyl or naphthyl group, wherein the substitutes are selected from C₁₋₄ alkyl, C₁₋₄ alkoxy, hydroxy, sulfo, sulfato, halogen, cyano, nitro, carboxy, phenyl, phenoxy, naphthoxy, amino, N-mono- or di-C₁₋₄ alkyl or C₂₋₄ hydroxyalkyl amino, N-phenyl or N-naphthyl amino groups, or R⁵ and R⁶ or R⁶ and R⁷ or R⁷ and R⁸ are interconnected, forming 1, 2 or 3 carbocyclic or O-, NR¹⁰ or S-heterocyclic, optionally aromatic and/or optionally C₁₋₆ alkyl-substituted rings, wherein the first chamber contains a liquid partial composition and the second chamber contains a solid partial composition, and the partial compositions differ from one another in at least one ingredient and/or in the content of at least one ingredient, and wherein a partial composition comprises acylhydrazone and a further partial composition which is separate therefrom comprises a peroxidic bleaching agent, wherein the former partial composition does not comprise a peroxidic bleaching agent and the latter partial composition does not comprise acylhydrazone, and the partial composition in which the acylhydrazone is present has a pH of up to pH 7 and the partial composition in which the peroxidic bleaching agent is present has a pH that is higher than pH 7.

3. The agent according to claim 1 or 2, **characterized in that** the water-soluble wrapping of the washing agent is formed by a water-soluble film material selected from water-soluble polymers or polymer mixtures.

4. The agent according to claim 3, **characterized in that** the water-soluble wrapping contains polyvinyl alcohol or a polyvinyl alcohol copolymer, in particular consists of polyvinyl alcohol or a polyvinyl alcohol copolymer.

5. The agent according to one of claims 1 to 4, **characterized in that** the partial composition in which the acylhydrazone is present has a pH of pH 2 to pH 4, and the partial composition in which the peroxidic bleaching agent is present has a pH of pH 9 to pH 12.

6. The agent according to one of claims 1 to 5, **characterized in that** it comprises 0.01 wt.% to 5 wt.%, in particular 0.05 wt.% to 0.5 wt.%, of acylhydrazone and/or a peroxidic bleaching agent in amounts of up to 60 wt.%, in particular 5 wt.% to 50 wt.%, and/or comprises bleach activators, which form peroxocarboxylic acids or perimidic acids under perhydrolysis conditions, in amounts of greater than 0 wt.% to 25 wt.%, in particular 0.5 wt.% to 10 wt.%.

7. The agent according to one of claims 1 to 6, **characterized in that** a water-soluble wrapped portion weighs 10 g to 35 g, in particular 12 g to 28 g, the proportion of water-soluble wrapping contained in the specified weight accounting for 0.3 g to 2.5 g, in particular 0.7 g to 1.2 g.

8. The agent according to one of claims 1 to 7, **characterized in that** the peroxidic bleaching agent is selected from organic peracids or peracid salts of organic acids, such as phthalimidopercaproic acid, perbenzoic acid, monoperoxyphthalic acid, and diperdodecane diacid, and salts thereof, such as magnesium monoperoxyphthalate, diacyl peroxides, hydrogen peroxide and inorganic salts which release hydrogen peroxide under the conditions of use, such as alkali perborate, alkali percarbonate and/or alkali persilicate, and hydrogen peroxide inclusion compounds, such as H₂O₂ urea adducts, and mixtures thereof.

## Revendications

1. Détergent conditionné en portions dans un emballage en matériau hydrosoluble comportant deux compartiments, le détergent présentant une combinaison d'agent de blanchiment peroxyde et d'acylhydrazone de formule générale (I), dans laquelle R¹ représente CF₃ ou un groupe alkyle C₁-C₂₈, alcényle C₂-C₂₈, alcynyle C₂-C₂₂, cycloalkyle C₃-C₁₂, cycloalcényle C₃-C₁₂, cycloalkyle C₃-C₁₂, phényle, naphtyle, aralkyle C₇-C₉, hétéroalkyle C₃-C₂₀ ou cyclohétéroalkyle C₃-C₁₂, R¹ et R³ représentent indépendamment un atome d'hydrogène ou un groupe alkyle C₁-C₂₈, alcényle C₂-C₂₈, alcynyle C₂-C₂₂, cycloalkyle C₃-C₁₂, cycloalcényle C₃-C₁₂, aralkyle C₇-C₉, hétéroalkyle C₃-C₂₈, cyclohétéroalkyle C₃-C₁₂, hétéroaralkyle C₅-C₁₆, phényle, naphtyle ou hétéroaryle éventuellement substitué, ou R² et R³ forment conjointement avec l'atome de carbone qui les relie un cycle de 5, 6, 7, 8 ou 9 chaînons éventuellement substitué, lequel cycle peut éventuellement contenir des hétéroatomes, et R⁴ représente un atome d'hydrogène ou un groupe alkyle C₁-C₂₈, alcényle C₂-C₂₈, alcynyle C₂-C₂₂, cycloalkyle C₃-C₁₂, cycloalcényle C₃-C₁₂, aralkyle C₇-C₉, hétéroalkyle C₃-C₂₀, cyclohétéroalkyle C₃-C₁₂, hétéroaralkyle C₅-C₁₆ ou un groupe phényle, naphtyle ou hétéroaryle éventuellement substitué, le premier compartiment contenant une composition partielle liquide et la seconde chambre contenant une composition partielle solide, les compositions partielles différant d'au moins un constituant et/ou dans le contenu d'au moins un constituant, et une composition partielle présentant une acylhydrazone et une autre composition partielle présente séparément de celle-ci présentant un agent de blanchiment peroxyde, la première composition partielle ne présentant pas d'agent de blanchiment peroxyde et la seconde composition partielle ne présentant pas d'acylhydrazone, et la composition partielle dans laquelle l'acylhydrazone est présente ayant un pH allant jusqu'à pH 7 et la composition partielle dans laquelle l'agent de blanchiment peroxyde est présent ayant un pH supérieur à pH 7.

2. Détergent conditionné en portions dans un emballage en matériau hydrosoluble comportant deux compartiments, présentant une combinaison d'agent de blanchiment peroxyde et d'acylhydrazone de formule générale (II), dans laquelle R¹ représente un groupe alkyle C₁-C₄ ayant un substituant choisi dans lequel R¹⁰ représente un atome d'hydrogène ou un groupe alkyle C₁-C₂₈, alcényle C₂-C₂₈, alcynyle C₂-C₂₂, cycloalkyle C₃-C₁₂, cycloalcényle C₃-C₁₂, aralkyle C₇-C₉, hétéroalkyle C₃-C₂₀, cyclohétéroalkyle C₃-C₁₂, hétéroaralkyle C₅-C₁₆ et A⁻ représente l'anion d'un acide organique ou inorganique, R² et R⁴ sont tels que définis dans la formule (I), et R⁵, R⁶, R⁷ et R⁸ représentent indépendamment R¹, un atome d'hydrogène, un atome d'halogène, un groupe hydroxy, amino, un groupe N-mono- ou di-C₁-C₄-alkyle ou hydroxyalkyle C₂-C₄-amino, N-phényl ou N-naphtyl-amino, alkyle C₁-C₂₈, alcoxy C₁-C₂₈, phénoxy, alcényle C₂-C₂₈, alcynyle C₂-C₂₂, cycloalkyle C₃-C₁₂, cycloalcényle C₃-C₁₂, aralkyle C₇-C₉, hétéroalkyle C₃-C₂₀, cyclohétéroalkyle C₃-C₁₂, hétéroaralkyle C₅-C₁₆, phényle ou naphtyle, les substituants étant choisis parmi les groupes alkyle C₁-C₄, alcoxy C₁-C₄, hydroxy, sulfo, sulfato, halogène, cyano, nitro, carboxy, phényle, phénoxy, naphtoxy, amino, N-mono ou dialkyle C₁-C₄ ou hydroxyalkylamino C₂-C₄, N-phényle ou N-naphtyl-amino, ou R⁵ et R⁶ ou R⁶ et R⁷ ou R⁷ et R⁸ étant reliés l'un à l'autre pour former 1, 2 ou 3 cycles carbocycliques ou O, NR¹⁰ ou S-hétérocycliques, éventuellement aromatiques et/ou éventuellement substitués par alkyle C₁-C₆, le premier compartiment contenant une composition partielle liquide et le second compartiment contenant une composition partielle solide, les compositions partielles différant d'au moins un constituant et/ou dans le contenu d'au moins un constituant, et une composition partielle présentant de l'acylhydrazone et une autre composition partielle présente séparément de celle-ci présentant un agent de blanchiment peroxyde, la première composition partielle ne présentant pas d'agent de blanchiment peroxyde et la seconde composition partielle ne présentant pas d'acylhydrazone, et la composition partielle dans laquelle l'acylhydrazone est présente ayant un pH allant jusqu'à pH 7 et la composition partielle dans laquelle l'agent de blanchiment peroxyde est présent ayant un pH supérieur à pH 7.

3. Agent selon la revendication 1 ou 2, **caractérisé en ce que** l'emballage hydrosoluble du détergent est constitué d'un matériau en film hydrosoluble choisi parmi les polymères ou les mélanges de polymères hydrosolubles.

4. Agent selon la revendication 3, **caractérisé en ce que** l'emballage hydrosoluble contient de l'alcool polyvinylique ou un copolymère d'alcool polyvinylique, et est constitué en particulier d'alcool polyvinylique ou de copolymère d'alcool polyvinylique.

5. Agent selon l'une des revendications 1 à 4, **caractérisé en ce que** la composition partielle dans laquelle l'acylhydrazone est présent a un pH compris entre 2 et 4 et la composition partielle dans laquelle l'agent de blanchiment peroxyde est présent a un pH compris entre 9 et 12.

6. Agent selon l'une des revendications 1 à 5, **caractérisé en ce qu'**il comprend 0,01 à 5 % en poids, en particulier 0,05 à 0,5 % en poids d'acylhydrazone et/ou d'agent de blanchiment peroxyde en quantités pouvant atteindre 60 % en poids, en particulier 5 % à 50 % en poids, et/ou des acides peroxocarboxyliques ou des agents de blanchiment formant des acides périmidiques dans des conditions de perhydrolyse, en quantités supérieures à 0 à 25 % en poids, en particulier à 0,5 à 10 % en poids.

7. Agent selon l'une des revendications 1 à 6, **caractérisé en ce qu'**une portion emballée de manière hydrosoluble pèse 10 à 35 g, en particulier 12 à 28 g, dans lequel 0,3 à 2,5 g, en particulier 0,7 à 1,2 g pouvant être attribués à la proportion de l'emballage hydrosoluble contenue dans la spécification de poids.

8. Agent selon l'une des revendications 1 à 7, **caractérisé en ce que** l'agent de blanchiment peroxyde est constitué de peracides organiques ou de sels peracides d'acides organiques, tels que l'acide phtalimidopercaproïque, l'acide perbenzoïque, l'acide monoperoxyphthalique et le diacide diperdodécano, et des sels de ceux-ci, tels que le monoperoxyphthalate de magnésium, les peroxydes de diacyle, le peroxyde d'hydrogène et les sels inorganiques, tels que du perborate alcalin, le percarbonate alcalin et/ou le persilicate alcalin, libérant du peroxyde d'hydrogène dans les conditions d'utilisation, et des composés d'inclusion de peroxyde d'hydrogène, tels que des produits d'insertion avec H₂O₂-urée, et des mélanges de ceux-ci.
